# FASCICULE DE BREVET EUROPEEN

(11) **EP 0 761 113 B1**
(45) Date de publication et mention de la délivrance du brevet: **12.04.2000**
(21) Numéro de dépôt: 96108152.8
(22) Date de dépôt: 22.05.1996
(51) Int. Cl.: A43B 5/04

(54) **Chaussure de ski en deux parties**
Zweiteiliger Schistiefel
Skiboot comprising two parts

(30) Priorité: 06.09.1995 FR 9510584
(43) Date de publication de la demande: 12.03.1997
(73) Titulaire: Salomon S.A., 74370 Metz-Tessy (FR)
(72) Inventeur: Bonaventure, Laurent, 74960 Cran-Gevrier (FR)

(56) Documents cités:
- EP-A- 0 572 775
- EP-A- 0 572 862
- EP-A- 0 619 958
- FR-A- 2 022 109

## Description

La présente invention concerne une chaussure de ski alpin qui présente une base de coque munie d'une semelle externe et surmontée d'une tige, cette dernière étant pourvue d'une ouverture centrale et/ou antérieure pour le passage du pied d'un skieur et formant à sa partie supérieure un collier destiné à enserrer le bas de jambe par l'intermédiaire d'au moins un organe tendeur disposé sur des rabats transversaux, réalisés de part et d'autre de l'ouverture de la tige et venant coopérer en fermeture par recouvrement mutuel sous l'action du dit organe tendeur.

Dans ce type de chaussure, les problèmes généralement rencontrés sont constitués par la recherche d'un compromis entre une base de coque ayant des qualités de résistance à la torsion pour une bonne conduite du ski, grâce à un appui arrière et des appuis latéraux, et une tige bénéficiant de parties suffisamment souples aptes à se prêter, c'est-à-dire à autoriser l'adaptabilité de ses parties aux aspects individuels de la morphologie du pied du skieur.

La construction d'une chaussure de ce type est enseignée par le brevet français n°2022109. Sa structure présente une base de coque rigide munie d'une semelle externe, une tige fixée rigidement sur celle-ci qui forme à sa partie supérieure un collier destiné à enserrer le bas de jambe par l'intermédiaire d'un organe tendeur et des parties extensibles élastiquement. Ces parties sont disposées en avant et en arrière de la tige pour, également, permettre et faciliter le passage du pied au chaussage - déchaussage. Un capot de fermeture supérieur antérieur constitue une partie se prêtant sur le dessus du pied, et des moyens de contrôle de la flexion, par exemple une bande élastique pourvue de ressort, sont associés à la tige.

Une telle chaussure se révèle:
- très compliquée car elle fait appel à de nombreux composants, en fait au moins quatre,
- peu aisée à chausser-déchausser car elle nécessite la libération préalable des moyens de contrôle de la flexion et de l'organe tendeur,
- d'un ajustement peu précis sur le pied car elle utilise des moyens extensibles pour couvrir les parties du dessus du pied, du bas de jambe et du talon, l'organe tendeur recouvrant partiellement ces moyens ne pouvant qu'être sujet à provoquer des zones de pression localisées donc douloureuses
- peu fonctionnelle car la tige ne peut pas pivoter par rapport à la base de coque
- peu étanche car de grandes parties de recouvrement et d'enveloppement du pied sont des garnitures textiles, et présentent de nombreuses jointures.

Ce dernier inconvénient tend à être résolu par le brevet français n°2691884 déposé par la demanderesse. Selon ce brevet, la chaussure de ski présente une base de coque munie d'une semelle externe et surmontée d'une tige pourvue d'une ouverture centrale et antérieure pour le passage du pied d'un skieur ; cette tige forme à sa partie supérieure un collier destiné à enserrer le bas de jambe par l'intermédiaire d'au moins un organe tendeur disposé sur des rabats transversaux réalisés de part et d'autre de l'ouverture de ladite tige et destinés à coopérer en fermeture par recouvrement mutuel sous l'action dudit organe tendeur. La solution pour résoudre le problème de l'étanchéité des rabats transversaux, soit des parties en recouvrement, consiste à rapporter un moyen de couverture souple étanche sur l'extérieur de la chaussure pour envelopper les deux rabats en fermant l'interstice subsistant entre eux en position de fermeture de la chaussure.

Ce type de construction donne un résultat satisfaisant mais se révèle complexe et coûteux, car il nécessite de rapporter un moyen d'étanchéité sur les rabats et ne simplifie pas la conception de la base de coque et de la tige lesquelles, doivent comporter des amincissements de paroi à l'endroit des rabats pour faciliter leur écartement lors du chaussage - déchaussage et leur adaptation sur le dessus du pied et autour du bas de jambe lors de la fermeture de la chaussure.

En fait, il a toujours été souhaité qu'une chaussure soit aisément chaussable en présentant une zone d'introduction du pied, qui soit large et facile d'accès et apte à se conformer au pied à tenir et/ou à serrer.

Le brevet italien n° 1 247 070 et la demande de brevet européen EP-A-0572 862 tendent à offrir une chaussure offrant ces qualités, grâce à la réalisation de rabats souples qui sont ensuite rapportés sur une base de coque rigide de part et d'autre d'une ouverture antérieure dont elle est pourvue et qui est dimensionnée pour permettre le passage du pied. Une telle construction se révèle complexe à réaliser car elle nécessite de nombreuses pièces qui sont à assembler et à ajuster sur la base de coque et ne simplifie pas la structure de la tige dans la zone correspondant au bas de jambe du skieur.

La demande de brevet européen EP-A-0619 958 décrit une chaussure de ski présentant une base de coque munie d'une semelle externe et surmontée d'une tige, pourvue d'une ouverture centrale ou antérieure pour le passage du pied d'un skieur. Cette tige forme, à sa partie supérieure, un collier destiné à enserrer le bas de jambe par l'intermédiaire d'au moins un organe tendeur disposé sur des rabats transversaux. Ces derniers, réalisés de part et d'autre de l'ouverture de la tige, sont destinés à coopérer en fermeture par recouvrement mutuel sous l'action de l'organe tendeur. Cette chaussure se compose en fait en deux parties principales qui sont constituées, d'une part, de la base de coque qui comporte une ouverture longitudinale asymétrique, et d'autre part, d'au moins un élément de rabat, obtenu dans un matériau moins rigide que celui de la base de coque, qui est rapporté et fixé seulement sur le côté inférieur latéral de l'ouverture longitudinale asymétrique de la base de coque. L'autre côté de l'ouverture est lui délimité par un autre élément de rabat obtenu d'une pièce avec la base de coque. De cette manière, l'élément de rabat qui est rapporté sur la base de coque peut assurer la couverture-fermeture de la base de coque par recouvrement mutuel avec l'élément rabat venu de ladite base de coque.

Ce type de chaussure offre une zone d'introduction du pied relativement large et facile d'accès, mais présente cependant, comme exposé précédemment, les problèmes rencontrés dans la recherche d'un compromis entre une base de coque ayant des qualités de résistance à la torsion et une tige bénéficiant de parties suffisamment souples aptes à se prêter aux aspects individuels de la morphologie du pied. En effet, du fait que seul l'élément rabat qui est rapporté sur la base de coque est obtenu en un matériau moins rigide que celui de la base de coque, la tige ne se prête correctement à la morphologie du pied que du côté où il est fixé, c'est-à-dire sur l'ouverture longitudinale asymétrique donc sur la région latérale du pied.

L'invention vise à remédier à tous ces inconvénients en proposant une chaussure de ski, de type à entrée centrale et/ou par l'avant dite "à volume variable", qui soit de construction extrêmement simplifiée, facile à chausser-déchausser, aisément ajustable sur le bas de jambe et le pied du skieur, et étanche. Egalement, l'invention a pour objet de proposer une telle chaussure qui soit rigide latéralement pour une bonne transmission des appuis du skieur sur la tige de la chaussure, et relativement flexible dans le sens longitudinal de cette dernière pour maîtriser élastiquement en effort et/ou en amplitude de déplacement les appuis avant et/ou arrière du dit skieur.

Pour ce faire l'invention concerne la réalisation extrêmement simplifiée d'une chaussure de ski alpin obtenue à partir d'une base de coque munie d'une semelle externe et surmontée d'une tige, pourvue d'une ouverture centrale et/ou antérieure pour le passage du pied d'un skieur, qui forme à sa partie supérieure un collier destiné à enserrer le bas de jambe par l'intermédiaire d'au moins un organe tendeur disposé sur des rabats transversaux, réalisés de part et d'autre de l'ouverture de la tige et destinés à coopérer en fermeture par recouvrement mutuel, sous l'action dudit organe tendeur. La chaussure de ski se compose de deux parties principales qui sont constituées d'une part de la base de coque longitudinalement ouverte à sa partie supérieure et réalisée en un matériau relativement rigide et d'autre part d'un élément unique de couverture-fermeture rapporté et fixé sur le pourtour de l'ouverture longitudinale supérieure de la dite base de coque, cet élément présentant lui-même et d'un seul tenant une première partie sensiblement verticale formant la tige enserrant le bas de jambe par l'intermédiaire du collier et une seconde partie sensiblement horizontale obtenue en prolongement de la première et formant un capot supérieur de tenue de pied, l'ensemble ainsi formé étant obtenu en un matériau relativement moins rigide que celui de la base de coque. L'ouverture longitudinale de la base de coque s'étend quasiment sur toute la longueur, de celle-ci à partir d'une zone antérieure proche de sa pointe et selon une largeur telle à déterminer une grande ouverture d'entrée de pied.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée, en référence aux dessins annexés sur lesquels:

La figure 1 est une vue latérale d'une chaussure selon l'invention.

La figure 2 est une vue en perspective de la partie de la chaussure constituant un élément de couverture et de fermeture de la base de coque inférieure (non représentée).

La figure 3 est une vue latérale de la base de coque selon l'invention.

La figure 4 est une vue arrière de la chaussure selon la figure 3.

La figure 5 est une vue avant de la chaussure selon la figure 3.

D'une manière globale la chaussure 1 désignée dans son ensemble sur la figure 1, présente une semelle externe 2 et une base de coque 3 surmontée d'une tige 4 pourvue, sur sa partie supérieure d'une ouverture 5, centrale et/ou antérieure, pour permettre le passage du pied du skieur. La tige 4 forme, dans cette partie supérieure, un collier 6 destiné à enserrer le bas de jambe par l'intermédiaire d'au moins un organe tendeur 7, disposé sur des rabats transversaux 10, soit 10c, 10d, 10e, qui seront décrits plus en détail, plus loin.

Selon le présent exemple de réalisation l'ouverture de la tige 4 s'effectue vers l'avant de la chaussure 1 mais bien entendu l'invention ne s'y limite pas.

Lesdits rabats 10 sont réalisés par conséquent de part et d'autre de l'ouverture frontale de la tige 4 et sont destinés à coopérer en fermeture par recouvrement mutuel, sous l'action des organes tendeur 7.

En fait, selon l'invention, la chaussure 1 se compose de deux parties principales qui sont constituées d'une part de la base de coque 3 longitudinalement ouverte 11 à sa partie supérieure et réalisée en un matériau relativement rigide et d'autre part d'un élément unique de couverture-fermeture 12 rapporté et fixé sur le pourtour 11a de l'ouverture longitudinale supérieure 11 de la dite base de coque 3, cet élément 12 présentant lui-même et d'un seul tenant une première partie sensiblement verticale formant la tige 4 enserrant le bas de jambe par l'intermédiaire du collier 6 et une seconde partie sensiblement horizontale 13 obtenue en prolongement de la première et formant un capot supérieur de tenue de pied, l'ensemble ainsi formé étant obtenu en un matériau relativement moins rigide que celui de la base de coque 3.

Par ailleurs la partie 13 de l'élément de couverture-fermeture 12 formant le capot supérieur de tenue de pied, recouvre l'ouverture longitudinale correspondante 11 de la base de coque 3 en formant au moins deux rabats transversaux adjacents 10, soit 10a, 10b, disposés de part et d'autre de l'axe longitudinal de la base de coque 3 et pourvus d'une pluralité d'organes tendeurs 7 situés en vis-à-vis et agissant sur les dits rabats 10 en direction transversale.

Préférentiellement l'ouverture longitudinale 11 de la base de coque 3 s'étend quasiment sur toute la longueur de celle-ci à partir d'une zone antérieure proche de sa pointe 14 et selon une largeur telle à déterminer une grande ouverture d'entrée de pied.

Ceci a pour avantage de faciliter le chaussage et le déchaussage grâce à un dégagement important au niveau du cou de pied du skieur.

Plus précisément les rabats transversaux 10 de l'élément de couverture 12, soit 10a et 10b, viennent en recouvrement l'un de l'autre et s'étendent en continu l'un de l'autre, au moins dans la zone du capot supérieur 13 de tenue de pied, en formant entre eux un repli 15 à la manière d'un soufflet afin d'assurer une étanchéité permanente de la chaussure 1, y compris lorsque les dits rabats 10a et 10b sont écartés pour donner passage au pied lors du chaussage ou du déchaussage.

Par contre, mais non obligatoirement les rabats transversaux 10c, 10d, 10e du collier 6 sont obtenus par découpe distincte et viennent réciproquement en recouvrement les uns des autres au niveau de leurs bords libres dirigés vers l'axe longitudinal de l'ouverture 5 au moins dans la zone supérieure de la tige 4.

Comme le montre particulièrement bien la figure 2 les rabats 10c et 10d sont disposés d'un même côté du collier 6 et sont destinés à coopérer avec un rabat 10e unique situé de l'autre côté.

Selon une autre caractéristique de l'invention l'élément de couverture-fermeture 12 formant à la fois la tige 4 et le capot supérieur 13 de tenue de pied est rapporté et fixé sur le pourtour 11a de l'ouverture longitudinale supérieure 11 de la base de coque 3, par l'intermédiaire de points de fixation 16 aptes à relier entre elles deux zones périphériques de liaison A et B disposées en superposition, et constituant respectivement le pourtour inférieur de l'élément de couverture-fermeture 12 et le pourtour supérieur de la base de coque 3.

Il est à noter que ces zones de liaison A et B ont la particularité de présenter des épaisseurs relativement plus faibles que celle de l'élément de couverture-fermeture 12 et de la base de coque 3 proprement dits par ailleurs eux même de rigidités différentes, comme déjà évoqué ci-dessus.

Les points de fixation 16 de l'élément de couverture-fermeture 12 par rapport à la base de coque 3 sont disposés de préférence sur le pourtour antérieur de la partie horizontale du dit élément formant le capot supérieur 13 de tenue de pied, à partir de deux axes d'articulation 17 situés au niveau des malléoles du pied du skieur afin de permettre leur pivotement relatif l'une par rapport à l'autre , par un effet de flexibilité élastique de la tige 4 par rapport au capot supérieur 13 de tenue de pied, la zone postérieure de celle-ci s'étendant au delà des axes d'articulation 17 et étant dépourvue de points de fixation 16 par rapport à la base de coque 3.

Selon le présent exemple les points de fixation 16 sont constitués par des rivets, mais il est évident qu'ils pouvaient être remplacés par tout autre moyen d'assemblage connu tel que, par exemple, par un encollage respectif des zones A et B dans une partie également antérieure des pourtours de l'élément 12 et de l'ouverture 11 de la base de coque 3, à partir des mêmes axes d'articulation 17.

Selon une autre caractéristique de l'invention la base de coque 3 se prolonge à son extrémité postérieure 3a, correspondant à son talon, par une extension verticale 18 relativement rigide s'étendant au dessus de la cheville du skieur vers la base de son mollet, sur une hauteur h correspondant sensiblement aux deux tiers de la hauteur totale H de la chaussure 1, en couvrant au moins partiellement les zones latérales des malléoles du skieur.

Ainsi on peut dire globalement que la chaussure 1 est constituée de deux tiers de partie rigide (la base de coque 3) et d'un tiers de partie souple (le collier 6).

Il est ainsi obtenue une rigidité latérale optimum car la tige 4, bloquée sur l'extension rigide 18 au niveau de son axe d'articulation 17, chevauche cette dernière jusqu'à son extrémité postérieure au dessus du talon.

Avantageusement, l'extrémité verticale postérieure 18 de la base de coque 3 comporte un élément d'appui arrière 19 situé dans l'axe longitudinal de la chaussure 1 et apte à coopérer avec une partie correspondante de la partie formant la tige 4 de l'élément de couverture-fermeture 12 monté pivotant sur la base de coque 3. La tige 4 est ainsi bloquée vers l'arrière et offre au skieur un appui ferme pour son équilibre antéro-postérieur. Pour renforcer la qualité de cet appui, l'extension verticale postérieure 18 de la base de coque 3 comporte de préférence deux bordures 20 d'appui latéral s'étendant en arrière des axes de pivotement 17 et aptes à coopérer avec des parties correspondantes de la tige 4.

Comme représenté sur la figure 3, la chaussure 1 peut également être pourvue de moyens 21 de limitation de l'amplitude du pivotement possible de la tige 4 par rapport à la base de coque 3 et par rapport au capot supérieur 13 de tenue de pied. Ces moyens 21 permettent de contrôler le débattement de la tige 4 et donc la possibilité de flexion postéro-antérieure de la jambe du skieur.

D'autres moyens connus de reprise d'appui arrière et de contrôle de la flexion pourront bien entendu être mis en oeuvre et être équipés d'éléménts de réglage aptes à modifier la position initiale d'appui arrière de la tige 4 par rapport à la base de coque 3 et/ou l'amplitude du débattement autorisé.

Encore, des dispositifs ou organes déformables élastiquement par exemple pourront être couplés/associés à la tige 4 et à la base de coque 3 afin de varier à la demande l'intensité des efforts résistants à la flexion de la tige.

## Revendications

1. Chaussure de ski alpin présentant une base de coque (3) munie d'une semelle externe (2) et surmontée d'une tige (4), pourvue d'une ouverture (5) centrale et/ou antérieure pour le passage du pied d'un skieur, qui forme à sa partie supérieure un collier (6) destiné à enserrer le bas de jambe par l'intermédiaire d'au moins un organe tendeur (7) disposé sur des rabats transversaux (10), réalisés de part et d'autre de l'ouverture (5) de la tige (4) et destinés à coopérer en fermeture par recouvrement mutuel, sous l'action du dit organe tendeur (7), ladite chaussure se composant de deux parties principales qui sont constituées d'une part de la base de coque (3) longitudinalement ouverte (11) à sa partie supérieure et réalisée en un matériau relativement rigide et d'autre part d'un élément unique de fermeture (12) rapporté et fixé sur l'ouverture longitudinale supérieure (11) de la dite base de coque (3), caractérisée en ce que l'ouverture longitudinale (11) de la base de coque (3) s'étend quasiment sur toute la longueur de celle-ci à partir d'une zone antérieure proche de sa pointe (14) et selon une largeur telle à déterminer une grande ouverture d'entrée de pied, l'élément de fermeture (12) assurant la couverture-fermeture de l'ouverture longitudinale (11) en étant fixé sur le pourtour (11a) de cette dernière et présentant lui-même et d'un seul tenant un première partie sensiblement verticale formant la tige (4) enserrant le bas de jambe par l'intermédiaire du collier (6) et une seconde partie sensiblement horizontale (13) obtenue en prolongement de la première et formant un capot supérieur de tenue de pied, l'ensemble ainsi formé étant obtenu en un matériau relativement moins rigide que celui de la base de coque (3).

2. Chaussure de ski selon la revendication 1, caractérisée en ce que la partie (13) de l'élément de couverture-fermeture (12) formant le capot supérieur de tenue de pied, recouvre l'ouverture longitudinale correspondante (11) de la base de coque (3) en formant au moins deux rabats transversaux adjacents (10), disposés de part et d'autre de l'axe longitudinal de la base de coque (3) et pourvus d'une pluralité d'organes tendeurs (7) situés en vis-à-vis et agissant sur les dits rabats (10), en direction transversale.

3. Chaussure de ski selon la revendication 2, caractérisée en ce que les rabats transversaux (10) soit (10a, 10b) de l'élément de couverture (12) viennent en recouvrement l'un de l'autre et s'étendent en continu l'un de l'autre, au moins dans la zone du capot supérieur (13) de tenue de pied, en formant entre eux un repli (15) à la manière d'un soufflet afin d'assurer une étanchéité permanente de la chaussure (1), y compris lorsque les dits rabats (10a et 10b) sont écartés pour donner passage au pied lors du chaussage ou du déchaussage.

4. Chaussure de ski selon la revendication 2, caractérisée en ce que les rabats transversaux (10) soit (10c, 10d, 10e) sont obtenus par découpe distincte et viennent réciproquement en recouvrement les uns des autres au niveau de leurs bords libres dirigés vers l'axe longitudinal de l'ouverture (5) au moins dans la zone supérieure du collier (6) de la tige (4).

5. Chaussure de ski selon l'une des revendications précédentes, caractérisée en ce que l'élément de couverture-fermeture (12) formant à la fois la tige (4) et le capot supérieur (13) de tenue de pied est rapporté et fixé sur le pourtour (11a) de l'ouverture longitudinale supérieure (11) de la base de coque (3) par l'intermédiaire de points de fixation (16) aptes à relier entre elles deux zones périphériques de liaison (A, B) disposées en superposition et constituant respectivement le pourtour inférieur de l'élément de couverture-fermeture (12) et le pourtour supérieur de la base de coque (3).

6. Chaussure de ski selon la revendication 5, caractérisée en ce que les points de fixation (16) de l'élément de couverture-fermeture (12) par rapport à la base de coque (3) sont disposés sur le pourtour antérieur de la partie horizontale du dit élément formant le capot supérieur (13) de tenue de pied, à partir de deux axes d'articulation (17) situés au niveau des malléoles du pied du skieur afin de permettre le pivotement relatif de la tige (4) et de la base de coque (3) l'une par rapport à l'autre, par un effet de flexibilité élastique de la tige (4) par rapport au capot supérieur (13) de tenue de pied, la zone postérieure de celle-ci (4) s'étendant au delà des axes d'articulation (17) et étant dépourvue de points de fixation (16) par rapport à la base de coque (3).

7. Chaussure de ski selon l'une des revendications précédentes, caractérisée en ce que la base de coque (3) se prolonge à son extrémité postérieure (3a), correspondant à son talon, par une extension verticale (18) relativement rigide s'étendant au dessus de la cheville du skieur vers la base de son mollet sur une hauteur (h) correspondant sensiblement aux deux tiers de la hauteur totale (H) de la chaussure (1) en couvrant au moins partiellement les zones latérales des malléoles du skieur.

8. Chaussure de ski selon la revendication 7, caractérisée en ce que l'extension verticale postérieure (18) de la base de coque (3) comporte un élément d'appui arrière (19) situé dans l'axe longitudinal de la chaussure (1) et apte à coopérer avec une partie correspondante de la partie formant tige (4) de l'élément de couverture-fermeture (12) monté pivotant sur la base de coque (3).

9. Chaussure de ski selon la revendication 7, caractérisée en ce que l'extension verticale postérieure (18) de la base de coque (3) comporte deux bordures (20) d'appui latéral s'étendant en arrière des axes de pivotement (17) et aptes à coopérer avec des parties correspondantes de la tige (4) montée pivotante sur la base de coque (3).

10. Chaussure de ski selon l'une des revendications précédentes, caractérisée en ce qu'elle est pourvue de moyens (21) de limitation de l'amplitude de débattement de la tige (4) par rapport au capot supérieur (13) de tenue de pied.

## Patentansprüche

1. Alpinskischuh, der eine Schalenbasis (3) aufweist, die mit einer äußeren Sohle (2) versehen ist und auf die ein Schaft (4) montiert ist, der mit einer zentralen und/oder vorderen Öffnung (5) für den Durchgang des Fußes eines Skiläufers versehen ist und der an seinem oberen Teil einen Kragen (6) bildet, der dazu bestimmt ist, den unteren Teil des Beines mittels zumindest einer Spanneinrichtung (7) festzuspannen, die auf transversalen Umschlägen (10) angeordnet ist, die beidseitig der Öffnung (5) des Schaftes (4) realisiert sind und dazu bestimmt sind, beim Verschluß durch wechselseitige Überdeckung unter der Wirkung der Spanneinrichtung (7) zusammenzuwirken, wobei der Schuh sich aus zwei Hauptteilen zusammensetzt, die zum einen aus der Schalenbasis (3), die an ihrem oberen Teil longitudinal offen ist (11) und aus einem relativ steifen Material hergestellt ist, und zum anderen aus einem einzigen Verschlußelement (12) gebildet sind, das auf der longitudinalen oberen Öffnung (11) der Schalenbasis (3) angesetzt und befestigt ist,
dadurch gekennzeichnet, daß
die longitudinale Öffnung (11) der Schalenbasis (3) sich quasi über die gesamte Länge derselben ausgehend von einem vorderen Bereich in der Nähe ihrer Spitze (14) erstreckt und gemäß einer Breite, die derart ist, daß sie eine große Eingangsöffnung für den Fuß bestimmt, wobei das Verschlußelement (12) die Überdeckung/den Verschluß der longitudinalen Öffnung (11) gewährleistet, indem es auf dem Umfang (11a) dieser letzteren befestigt ist und selbst und aus einem einzigen Stück einen ersten im wesentlichen vertikalen Teil darstellt, der den Schaft (4) bildet, der den unteren Teil des Beines mittels eines Kragens (6) umschließt, und einen zweiten Teil, der im wesentlichen horizontal (13) in der Verlängerung des ersten erhalten ist und eine obere Haube zum Halten des Fußes bildet, wobei die so geformte Gesamtheit aus einem relativ weniger steifen Material erhalten ist als diejenige der Schalenbasis (3).

2. Skischuh nach Anspruch 1, dadurch gekennzeichnet, daß der Teil (13) des Überdeckungs-Verschlußelementes (12), der die obere Haube zum Halten des Fußes bildet, die entsprechende longitudinale Öffnung (11) der Schalenbasis (3) überdeckt, indem er zumindest zwei transversale benachbarte Umschläge (10) bildet, die beidseitig der longitudinalen Achse der Schalenbasis (3) angeordnet sind und mit einer Vielzahl von Spanneinrichtungen (7) versehen sind, die sich einander gegenüber befinden und in transversaler Richtung auf die Umschläge (10) wirken.

3. Skischuh gemäß Anspruch 2, dadurch gekennzeichnet, daß die transversalen Umschläge (10), das heißt (10a, 10b), des Überdeckungselementes (12) in Überdeckung zueinander kommen und sich kontinuierlich zu einander erstrecken, zumindest in dem Bereich der oberen Haube (13) zum Halten des Fußes, indem sie untereinander eine Falte (15) auf Art und Weise eines Faltenbalges bilden, um eine permanente Dichtheit des Schuhs (1) auch dann zu gewährleisten, wenn die Umschläge (10a und 10b) voneinander beabstandet sind, um den Durchgang des Fußes beim Schuhanziehen oder beim Schuhausziehen zu erlauben.

4. Skischuh gemäß Anspruch 2, dadurch gekennzeichnet, daß die transversalen Umschläge (10), das heißt (10c, 10d, 10e), durch unterschiedliches Herausschneiden erhalten werden und reziprok übereinander in Überdeckung auf der Ebene ihrer freien Ränder kommen, die in Richtung der longitudinalen Achse der Öffnung (5) zumindest in dem oberen Bereich des Kragens (6) des Schaftes (4) gerichtet sind.

5. Skischuh gemäß einem der vorangehenden Ansprüche, dadurch gekennzeichnet, daß das Überdeckung-Verschlußelement (12), das gleichzeitig den Schaft (4) und die obere Haube (13) zum Halten des Fußes bildet, auf dem Umfang (11a) der longitudinalen oberen Öffnung (11) der Schalenbasis (3) mit Hilfe von Befestigungspunkten (16) angesetzt und befestigt ist, die dazu geeignet sind, untereinander die beiden peripheren Verbindungsbereiche (A, B) zu verbinden, die übereinander angeordnet sind und jeweils den unteren Umfang des Überdeckung-Verschlußelementes (12) und den oberen Umfang der Schalenbasis (3) bilden.

6. Skischuh gemäß Anspruch 5, dadurch gekennzeichnet, daß die Befestigungspunkte (16) des Überdeckung-Verschlußelementes (12) bezüglich der Schalenbasis (3) auf dem vorderen Umfang des horizontalen Teiles des Elementes angeordnet sind, das die obere Haube (13) zum Halten des Fußes bildet, ausgehend von zwei Anlenkachsen (17), die sich auf der Ebene der Knöchel des Fußes des Skiläufers befinden, um das relative Schwenken des Schaftes (4) und der Schalenbasis (3) bezüglich einander durch einen elastischen Flexibilitätseffekt des Schaftes (4) bezüglich der oberen Haube (13) zum Halten des Fußes zu bilden, wobei der hintere Bereich derselben (4) sich über die Anlenkachse (17) hinaus erstreckt und ohne Befestigungspunkte (16) bezüglich der Schalenbasis (3) ist.

7. Skischuh gemäß einem der vorangehenden Ansprüche, dadurch gekennzeichnet, daß die Schalenbasis (3) sich an ihrem hinteren Ende (3a), das ihrer Ferse entspricht, durch eine vertikale Ausdehnung (18) verlängert, die relativ steif ist und sich über dem Knöchel des Skiläufers in Richtung der Basis seines Knöchels auf einer Höhe (h) erstreckt, die im wesentlichen zwei Dritteln der Gesamthöhe (H) des Schuhes (1) entspricht, indem zumindest teilweise die lateralen Bereiche der Knöchel des Skiläufers überdeckt werden.

8. Skischuh gemäß Anspruch 7, dadurch gekennzeichnet, daß die vertikale hintere Ausdehnung (18) der Schalenbasis (3) ein hinteres Abstützelement (19) aufweist, das sich in der longitudinalen Achse des Schuhs (1) befindet und dazu geeignet ist, mit einem entsprechenden Teil des den Schaft (4) bildenden Teiles des Überdeckungs-Verschlußelements (12), das drehbar auf der Schalenbasis (3) montiert ist, zusammenzuwirken.

9. Skischuh gemäß Anspruch 7, dadurch gekennzeichnet, daß die vertikale hintere Ausdehnung (18) der Schalenbasis (3) zwei Ränder (20) für die laterale Abstützung aufweist, die sich hinter den Schwenkachsen (17) erstrecken und dazu geeignet sind, mit den entsprechenden Teilen des Schaftes (4) zusammenzuwirken, die schwenkend auf der Schalenbasis (3) montiert sind.

10. Skischuh gemäß einem der vorangehenden Ansprüche, dadurch gekennzeichnet, daß er mit Einrichtungen (21) zur Begrenzung des Ausmaßes des Ausschlages des Schaftes (4) bezüglich der oberen Haube (13) zum Halten des Fußes versehen ist.

## Claims

1. Alpine ski boot having a shell base (3) provided with an external sole (2) and topped by an upper (4) that is provided with a central and/or anterior opening (5) for the passage of the skier's foot which forms, at its upper portion, a collar (6) adapted to encircle the lower part of the leg by means of at least one tensioning member (7) arranged on transverse flaps (10) obtained on both sides of the opening (5) of the upper (4) and adapted to cooperate by mutual overlapping, during closure, under the effect of said tensioning member (7), said boot being composed of two main parts that are constituted, on the one hand, by the shell base (3) that is longitudinally open (11) at its upper portion and obtained in a relatively rigid material and, on the other hand, by a single closing element (12) attached and fixed on the upper longitudinal opening (11) of said shell base (3), characterized in that the longitudinal opening (11) of the shell base (3) extends practically over the whole length thereof from an anterior zone nears its toe (14) and according to such a width for determining a great opening for foot entry, the closing element (12) ensuring the covering-closing of the longitudinal opening (11) by being fixed to the periphery (11a) of the latter and itself having, all in one piece, a first substantially vertical portion forming the upper (4) that encircles the lower part of the leg by means of the collar (6), and a second substantially horizontal portion (13) obtained in the extension of the first and forming an upper cuff for holding the foot, the assembly thus formed being obtained in a relatively less rigid material than that of the shell base (3).

2. Ski boot according to claim 1, characterized in that the element portion (13) of the covering-closing (12) forming the upper cuff for holding the foot covers the corresponding longitudinal opening (11) of the shell base (3) by forming at least two adjacent transverse flaps (10), arranged on both sides of the longitudinal axis of the shell base (3) and provided with a plurality of tensioning members (7) facing each other and acting on said flaps (10) in the transverse direction.

3. Ski boot according to claim 2, characterized in that the transverse flaps (10) or (10a, 10b) of the covering element (12) overlap one other and extend continuously from one another, at least in the zone of the upper cuff (13) for holding the foot, by forming between them a fold (15) in the manner of a bellows (15) in order to ensure permanent impermeability of the boot (1), including when said flaps (10a and lOb) are spread apart to allow passage for the foot when putting the boot on or taking it off.

4. Ski boot according to claim 2, characterized in that the transverse flaps (10) or (10c, 10d, 10e) are obtained by distinct cutting and mutually overlap one another at the level of their free edges directed to the longitudinal axis of the opening (5), at least in the upper zone of the collar (6) of the upper (4).

5. Ski boot according one of the preceding claims, characterized in that the covering-closing element (12) forming both the upper (4) and the upper cuff (13) for holding the foot is attached and fixed on the periphery (11a) of the upper longitudinal opening (11) of the shell base (3) by means of binding points (16) that are capable of connecting two peripheral linkage zones (A, B) together that are superposed and constitute the lower periphery of the covering-closing element (12) and the upper periphery of the shell base (3) respectively.

6. Ski boot according to claim 5, characterized in that the binding points (16) of the covering-closing element (12) with respect to the shell base (3) are arranged on the anterior periphery of the horizontal portion of said element forming the upper cuff (13) for holding the foot, from two journal axes (17) located at the level of the malleoli of the skier's foot in order to allow the relative pivoting of the upper (4) and the shell base (3) with respect to one another, by an effect of elastic flexibility of the upper (4) with respect to the upper cuff (13) for holding the foot, the posterior zone thereof (4) extending beyond the journal axes (17) and lacking binding points (16) with respect to the shell base (3).

7. Ski boot according to one of the preceding claims, characterized in that the shell base (3) is extended at its posterior end (3a), corresponding to its heel, by a relatively rigid vertical extension (18) extending above the skier's ankle towards the base of his calf, over a height (h) corresponding substantially to two-thirds of the total height (H) of the boot (1), by covering at least partially the lateral zones of the skier's malleoli.

8. Ski boot according to claim 7, characterized in that the posterior vertical extension (18) of the shell base (3) comprises a rear support element (19) located in the longitudinal axis of the boot (1) and capable of cooperating with a corresponding portion of the part forming the upper (4) of the covering-closing element (12) pivotably mounted on the shell base (3).

9. Ski boot according to claim 7, characterized in that the posterior vertical extension (18) of the shell base (3) comprises two lateral support edges (20) extending behind the pivoting axes (17) and capable of cooperating with corresponding portions of the upper (4) pivotably mounted on the shell base (3).

10. Ski boot according to one of the preceding claims, characterized in that it is provided with means (21) for limiting the movement amplitude of the upper (4) with respect to the upper cuff (13) for holding the foot.
